# NEUE EUROPÄISCHE PATENTSCHRIFT

(11) **EP 0 433 557 B2**
(45) Veröffentlichungstag und Bekanntmachung des Hinweises auf die Entscheidung über den Einspruch: **03.02.1999**
(45) Hinweis auf die Patenterteilung: 25.11.1992
(21) Anmeldenummer: 90116744.5
(22) Anmeldetag: 31.08.1990
(51) Int. Cl.: A63G 9/08, A63G 27/02

(54) **Überschlagschaukel mit parallelen Sitzreihen**
Looping the loop swing with parallel rows of seats
Balançoire bouclant la boucle avec des rangées de sièges parallèles

(30) Priorität: 18.12.1989 DE 8914828 U
(43) Veröffentlichungstag der Anmeldung: 26.06.1991
(62) Teilanmeldung aus: 91117428.2
(73) Patentinhaber: HUSS MASCHINENFABRIK GMBH & CO. KG, D-28207 Bremen (DE)
(72) Erfinder: Böhme, Karl, D-2800 Bremen 41 (DE)
(74) Vertreter: Eisenführ, Speiser & Partner

(56) Entgegenhaltungen:
- EP-A- 0 140 238
- DE-A- 3 321 599
- DE-A- 3 440 728
- DE-C- 286 783
- DE-C- 931 575
- JP-A- 5 784 078
- JP-A- 6 111 081
- US-A- 2 158 073
- US-A- 2 229 966
- US-A- 4 410 173
- US-A- 4 807 869

## Beschreibung

Die Erfindung betrifft eine Überschlagschaukel mit einer Fahrgastgondel, die zwischen zwei parallelen Auslegern derart pendelnd aufgehängt ist, daß sie um ihre Pendelachse freie Überschläge ausführen kann, und welche ihrerseits um eine horizontal verlaufende Achse drehbar gelagert und motorisch antreibbar sind, die auf einem Grundgestell mittels einer vertikalen Stütze gehalten ist, wobei die Fahrgatsitze mit geringem Abstand ihrer Kopfbereiche von der Pendelachse so in der Fahrgastgondel angeordnet sind, daß die Blickrichtung der Fahrgäste senkrecht zur Pendelachse verläuft.

Aus der US-A-2 158 073 ist eine Vergnügungsseinrichtung mit einem vertikalen, um seine Hochachse drehbaren Mittelpfosten bekannt, an dem seitlich einander gegenüber zwei Doppelausleger fliegend gelagert sind, die jeweils - sich beidseits ihrer Drehachse erstreckend - an ihren diametralen Enden eine Gondel tragen, in deren jeder zwei Fahrgastsitze Rücken an Rücken angeordnet sind. Jede der (insgesamt vier) Gondeln ist zwischen den einen Enden der Doppelausleger um eine Schaukelachse pendelnd aufgehängt, welche nahe den oberen Rückenenden der Fahrgaststitze verläuft. Die Schaukelachse ist als Welle ausgebildet, die von einem Elektromotor antreibbar ist. Dieser kann ebenso von den in der Gondel sitzenden Fahrgästen eingeschaltet werden wie eine Bremse, mit der die Gondel gegenüber der Schaukelachsenwelle arretierbar ist.

Diese Anordnung erlaubt es dem einzelnen Fahrgast, seiner Gondel unabhängig von der Auslegerlage beliebige Winkelstellungen dem Ausleger gegenüber zu geben: Bei gleichzeitiger Betätigung von Motor und Feststell-Bremse wird die Gondel zwangsweise um die Schaukelachse gedreht. Bleibt der Motor ausgeschaltet, aber die Bremse festgestellt, so ist die Winkelstellung der Gondel zum Ausleger arretiert, und bei sich drehendem Ausleger pendelt die Gondel nicht mehr in ihre Normallage, sondern bewegt sich mit dem Ausleger in starrer Relativstellung zu diesem, gegebenenfalls auch in eine Überkopf-Stellung.

Weder die vom Motor bewirkte Gondeldrehung um die Schaukelachse über eine volle Kreisbahn noch die Mitnahme der festgebremsten Gondel durch den Ausleger über den oberen Totpunkt hinweg stellt bei dieser bekannten Vergnügungseinrichtung einen Überschlag-Schaukelvorgang dar. Ein solcher setzt eine freie Drehung der Gondel um die Schaukelachse voraus. Der vom Fahrgast wahrgenommene Fahreindruck ist bei einem Überschlag (abwechselnde Aufwärts-Verzögerung und Abwärts-Beschleunigung) ein ganz anderer als bei einer motorisch erzwungenen Kreisbewegung.

Ferner läßt sich die beschriebene Anordnung und individuelle Steuerung der (Mehrzahl von) Gondeln nur mit kleinen Gondeln für höchstens zwei Personen realisieren, weil anderenfalls die im ungünstigsten Koinzidenzfall auftretenden Kräfte nicht mehr ausreichend beherrschbar wären.

Die moderne Technik einschlägiger Vergnügungsanlagen geht demgegenüber dahin, Großgondeln für eine Vielzahl von Fahrgästen vorzusehen (z.B. EP-B-140 238 und 231 051). Zum einen erhöht dies die Wirtschaftlichkeit des Fahrgeschäft-Betriebs, zum anderen und vor allem stimulieren sich mehrere, den gleichen Bewegungssensationen unterworfene Personen erfahrungsgemäß gegenseitig.

Ein Überschlag-Fahrgeschäft mit einer Großgondel hat die DE-A-33 21 599 mit dem Ziel vorgeschlagen, bei eindrucksvollem Fahrgefühl einen raschen und arbeitssparenden Auf- und Abbau zu ermöglichen. Letzteres sollte durch teleskopierbare und am Grundgestell schwenkbar angelenkte Stützen bewerkstelligt werden. Das Fahrgefühl hingegen wird dadurch bestimmt, das die Gondel an den Auslegern nicht frei pendelnd auf gehängt ist, sondern stets horizontal gehalten wird und lediglich mit den Auslegern um deren Drehachse einen Überschlag ausführen kann. Auch wäre ein Überschlag der Gondel um ihre Drehachse nicht realisierbar, denn es müssten die Fahrgäste in den relativ weit unterhalb der Drehachse angeordneten Sitzreihen so hohen Beschleunigungen ausgesetzt werden, daß der Überschlagbetrieb aus medizinischer Sicht nicht verantwortbar wäre.

Demgegenüber bezweckt die Erfindung, einer Vielzahl von Fahrgästen gleichzeitig, nämlich in einer Großgondel mit den relativ einfachen Mitteln der herkömmlichen Überschlagschaukel ein interessantes Fahrerlebnis zu vermitteln, ohne sie übermäßigen - wenn auch hohen - Beschleunigungen auszusetzen, und zwar unabhängig von der Sitzposition des einzelnen Fahrgastes in der Fahrgastgondel; anders als beim Fahrgeschäft der EP-B- 140 238, bei der auch kein Überschlag der Gondel möglich ist.

Diese Aufgabe wird erfindungsgemäß durch die Merkmale von Anspruch 1 gelöst.

Auf diese Weise ist ein Überschlag-Schaukelbetrieb mit einer viele Fahrgäste aufnehmenden Großgondel möglich, ohne daß der Kopf/Hals-Bereich der Fahrgäste übergroßen Beschleunigungen ausgesetzt wird. Denn beim Überschlag der Fahrgastgondel addiert sich gegebenenfalls das Fliehkraftfeld der Gondeldrehung zu demjenigen der Auslegerdrehung; in der Abschwungphase tritt noch die Erdbeschleunigung hinzu. Kritisch kann sich die resultierende Gesamtbeschleunigung vor allem im Halswirbelbereich auswirken, wenn sie senkrecht zur Wirbelsäule gerichtet ist (Peitscheneffekt).

Zugleich erlaubt die vorgenannte Anordnung der Fahrgastsitze die Aufnahme zweier Reihen von Fahrgästen, die in die gleiche Richtung blicken und deshalb denselben Fahreindruck beim Schaukeln und Überschlagen der Großgondel haben, was bei der Rücken-an-Rücken-Anordnung der Fahrgastsitze gemäß der US-A-2 158 073 nicht der Fall ist.

Unter Beachtung eines geeigneten Abstandes des Gesamtschwerpunktes der (besetzten) Gondel von der Pendelachse ist die Anordnung also so getroffen, daß die horizontale Komponente des Kopfabstandes von der Pendelachse relativ gering ist. Demgegenüber spielt die vertikale Komponente dieses Abstands kaum eine Rolle: Befindet sich der Kopf des Fahrgastes etwa unter der Pendelachse, äußert sich die Fliehkraft des Überschlags in einer unkritischen Stauchkraft auf die Wirbelsäule. Bei den terrassenförmig hintereinander angeordneten Sitzreihen kann und soll der horizontale Abstand der in Blickrichtung hinteren Sitzreihe größer als der der vorderen sein, weil die Kopfstützen der hinteren Reihe der Pendelachse zugewandt sind, die Köpfe der dort sitzenden Fahrgäste beim Überschlag also gegen die Stützen gepreßt werden, während (aus Platzgründen) die Sitze der vorderen Reihe so weit davor angeordnet sein müssen, daß die Pendelachse hinter ihren Kopfstützen liegt und Fahrgäste beim Überschlag zu einer leichten Nickbewegung (nach vorn) gezwungen werden.

Vorzugsweise sind den Pendellagern der Fahrgastgondel (an den Pendelarmen) Arretierungsvorrichtungen insbesondere in Form von Bremsen zugeordnet, mit denen die Fahrgastgondel in bestimmter Winkellage zu den Auslegern diesen gegenüber fixierbar ist; dies ist aus der US-A-2 158 073 an sich bekannt. Hier erlaubt dies den unten beschriebenen Fahrzyldus.

Eine andere Weiterbildung der neuen Überschlagschaukel besteht darin, daß jeder Pendelarm (der Fahrgaslgondel) kardanisch auf einer am Ausleger befestigten Welle mit einer quer zur Drehachse verlaufenden Achse gehalten und - anders als gemäß der EP-B-231 051 - um kleine Winkel gegenüber dem Ausleger auslenkbar ist. Auf diese Weise wird Zwängungen in den Stützen, den Auslegern und/oder der Fahrgastgondel mit ihren Pendelarmen vorgebeugt, die aufgrund von Ungenauigkeiten bei der Aufstellung insbesondere eines Reisegeschäfts vorkommen und so gut wie unvermeidbar sind. Dabei kann der Auslenkwinkel durch ein vorgespanntes, ringförmiges Gummielement begrenzt sein, welches auf einem koaxialen Fortsatz der Welle angeordnet und vom Pendelarm umfaßt ist Das Gummielement dämpft zugleich Lastwechsel-Bewegungen, wie sie beim Überschlag der Fahrgastgondel auftreten.

Ebenfalls dem Ausgleich möglicherweise auftretender Zwängungen dient die Maßnahme, daß einer der Ausleger quer zu seiner radialen Längserstreckung geteilt ist und die beiden Teile um eine zur Drehachse der Ausleger querverlaufende Achse gegeneinander begrenzt schwenkbar sind.

Schließlich besteht eine vorteilhafte Maßnahme für den Reisebetrieb einer hierfür mit einem Fahrgestell ausgestatteten Überschlagschaukel darin, daß zur Belastung des Fahrgestells ein Wassertank vorgesehen ist, der aus teleskopisch ineinanderschiebbaren bzw. koaxial vertikal ausfahrbaren Ringelementen besteht, wobei am inneren, im ausgefahrenen Zustand oberen Ring ein flexibler, die Ringelemente im ausgefahrenen Zustand auskleidender Behälter befestigt ist, welcher im zusammengeschobenen (entleerten) Zustand zusammengefaltet ist. Auf diese Weise läßt sich auf relativ kleiner Grundfläche die Aufnahmevorrichtung für die erforderliche Wassermenge unterbringen, ohne die zulässige Gesamthöhe des Wassertanks im Reisezustand - wenn der Tank entleert ist - zu überschreiten.

Der oben angesprochene Fahrzyklus ist, wie in Anspruch 8 beschrieben das Ergebnis eines besonderen Verfahrens zum Betreiben einer Überschlagschaukel der vorliegenden Art. Es zeichnet sich dadurch aus, daß zu Beginn eines Fahrzyklus' die Ausleger aus ihrer senkrecht nach unten gerichteten Stellung zunächst entgegen der Vorwärts-Drehrichtung um einen spitzen Winkel ausgelenkt und die Pendelarme der weiterhin senkrecht hängenden Fahrgastgondel gegenüber den Auslegern arretiert werden, daß hierauf die Ausleger (mit der vorwärts angekippten Fahrgastgondel) in Vorwärtsrichtung gedreht werden und die Arretierung aufgehoben wird, wenn - kurz vor Erreichen der Ausleger-Zenitstellungder Gondelschwerpunkt die Senkrechte durch die Pendelachse passiert hat. Die letztgenannte Maßnahme führt zu einem vorwärtsgerichteten Abkippen der zuvor in eine Über-Kopf-Stellung bewegten Fahrgastgondel. Die Gondel schwingt um ihre Pendelachse durch und wird zugleich von den sich weiterdrehenden Auslegern gewissermaßen 'überholt', so daß sich ohne weitere Beeinflussung und 'vom Stand weg' ein Über- schlag der Fahrgastgondel ergibt.

Mit der Antriebsdrehzahl der Ausleger hat man es in der Hand, den zeitlichen und räumlichen Ablauf des Überschlagvorganges zu beeinflussen, etwa derart, daß es nicht zu einem weiteren Überschlag kommt, nur zu einem zweiten Überschlag etc. Auch kann, sofern die Arretierung der Fahrgastgondel gegenüber den Auslegern mit Hilfe einer Bremse vorgenommen wird, diese zur unmittelbaren Beeinflussung des Pendelvorganges eingesetzt werden.

Die Zeichnungen veranschaulichen die Erfindung und ihre Weiterbildungen an Ausführungsbeispielen. Es zeigt:
Fig. 1 das neue Fahrgeschäft in Frontalansicht;
Fig. 2 in Seitenansicht
Fig. 3 in Draufsicht;
Fig. 4 die Anordnung der Sitzreihen in vergrößertem Maßstab;
Fig. 5 eine (teilweise geschnittene) Draufsicht auf ein Lager der Gondel-Pendelarme an den Auslegern;
Fig. 6 einen Schnitt gemäß der Linie A-A in Fig. 5;
Fig. 7 eine Seitenansicht eines der Beschwerung eines Reisegeschäfts dienenden Wassertanks im Betriebszustand;
Fig. 8 eine Draufsicht auf den Wassertank in Fig. 1; und
Fig. 9 in schematischer Darstellung den Ablauf eines Fahrzyklus' bzw. einer Umdrehung der Ausleger.

Auf einem Grundgestell (Podest) 1 sind zwei vertikale Stützen 2 und 3 befestigt. An den oberen Enden der Stützen 2, 3 sind die Naben 4 von Auslegern 5 gelagert, die von Elektromotoren 6 drehrichtungsumkehrbar und drehzahlregelbar angetrieben werden können. Die beiden Antriebe sind durch eine Kardanwelle 7 miteinander gekuppelt.

Die Ausleger 5 haben auf der anderen Seite der Naben 4 Gegenstücke 5a, an denen Gegengewichte 9 befestigt sind. Diese sind vorzugsweise so bemessen, daß ihr Gesamtgewicht dem Gesamtgewicht der Fahrgastgondel 10 bei halber Besetzung entspricht.

Die Fahrgastgondel 10 ist endseits in den freien Enden der Ausleger 5 um die sich parallel zur Achse 7 erstreckende Achse 11 frei pendelnd gelagert, und zwar mittels Pendelarmen 10a, die im Vergleich mit den Auslegern 5 kurz sind. Jedem Lager 11a ist eine - in Fig. 6 dargestellte - Bremse zugeordnet, mit der die Pendelbewegung der Fahrgastgondel 10 bis zum Stillstand beeinflußt, bzw. eine bestimmte Winkelstellung der Pendelarme 10a zu den Auslegern 5 arretiert werden kann. Zwei Reihen 12 von Sitzen 13 für Fahrgäste sind in unterschiedlicher Höhe terrassenartig in der Fahrgastgondel 10 angeordnet, und zwar derart, daß sich auch die Reihen 12 parallel zur Achse 7 erstrecken.

Die Anordnung der Sitze 13 in bezug auf die Pendelachse 11 zeigt Fig. 4. Die Sitze 13 der - in Blickrichtung der Fahrgäste - hinteren Sitzreihe 12 haben Kopfstützen 14, die sich bei ruhender Gondel 10 etwa in der gleichen Höhe wie die Achse 11 und in einem horizontalen Abstand von rund 1 m hinter dieser befinden. Die Kopfstützen 14 dervorderen, etwas tiefer angeordneten Sitzreihe 12 liegen entsprechend tiefer und unterder Pendelachse 11, zugleich aber auch vor dieser in einem horizontalen Abstand, der kleiner ist als der bei deranderen Reihe 13. Der Gesamtschwerpunkt (Schwerlinie) S_{Ges} der Gondel 10 liegt unter der Pendelachse 11 und damit zwischen den Sitzreihen 13.

Der in Fig. 1 linke Ausleger 5 ist quer geteilt, und die beiden Teile sind um die Achse 15 etwas gegeneinander schwenkbar, so daß eine Disparallelität der beiden Ausleger 5 nicht zu Zwängungskräften auf die Gondel 10 führt; ergänzend ist die nachstehend beschriebene Ausbildung der Lager 11a zu berücksichtigen.

Mit dem Flansch 16 ist das in Fig. 5 vergrößert dargestellte Lager 11a am Ausleger 5 befestigt (Fig. 1), so daß sein Gehäuse 17 jeweils einen Teil der Ausleger 5 bildet. Dazu gehört auch das - in Fig. 6 erkennbare - Gehäuse 18 einer Bremsvorrichtung, die nachstehend näher beschrieben werden wird. Im Gehäuse 17 ist eine Kugeldrehverbindung 19 mit ihrem Außenring 20 gehalten; ihr Innenring 21 ist Teil einer Nabe 22 des Lagers 11a.

Auf einer ebenfalls zur Nabe 22 gehörenden Platte 23 sind Lagerschilde 24 befestigt, welche eine Welle 25 auf der Nabe 22 halten, Auf der Welle 25 ist unter Vermittlung eines Kugelringsegments 26 eine Buchse 27 kardanisch gelagert, an der der Pendelarm 10a der Gondel 10 befestigt ist. Auf diese Weise kann sich jeder Pendelarm 10a geringfügig gegenüber dem Lager 11a auslenken. Begrenzt und gedämpft wird jede derartige Bewegung durch einen axial vorgespannten Gummiring 28, der auf einem koaxialen Fortsatz 29 der Welle 25 sitzt, und außenseitig von einer Buchse 30 am Pendelarm 10a umschlossen ist.

Auf der anderen Seite der Platte 23 ist eine Bremstrommel 31 befestigt, welche mit den Bremsbelägen 32 einer die Bremstommel 31 konzentrisch umgebenden, im ganzen mit 33 bezeichneten Bremse zusammenwirkt. Die Bremse 33 ist so ausgelegt, daß sie dem Drehmoment widerstehen kann, welches eine gegenüber dem Ausleger 5 abgewinkelte Fahrgastgondel 10 auch in vollbesetztem Zustand beim Ablauf des oben beschriebenen Betriebszyklus' ausübt. Die Betätigung der Bremse 33 - die aufgrund ihrer vorstehend erläuterten Auslegung zugleich eine Arretierungsvorrichtung darstellt - erfolgt mit Hilfe eines konzentrischen Schlauches 34, der außenseitig auf die radial beweglichen Bremsbacken 32 mit Hilfe von Druckluft eine radial einwärts gerichtete Kraft ausüben kann.

Fig. 7 zeigt auswärts der Stütze 3 einen im ganzen mit 35 bezeichneten Wassertank, der in Fig. 1 weggelassen ist, aber das dort angedeutete (in Fig. 7 nicht dargestellte) Fahrgestell eines Reisegeschäfts mit Hilfe des Gewichts von Wasser im Betriebszustand zu belasten in der Lage ist. Der Wassertank 35 besteht aus vier ineinandergesteckten konzentrischen bzw. koaxialen Ringelementen 36, 37, 38 und 39 mit vertikaler Achse, die bei entleertem Wassertank 35 nach unten zusammengeschoben werden können, nachdem die Anschlüsse 40 gelöst wurden. Im Innern der Elemente 39 befindet sich ein (nicht dargestellter) Behälter aus einer entsprechend widerstandsfähigen Kunststoff-Folie o. dgl., welcher am Oberrand des oberen Ringes 39 befestigt ist und sich im unteren Teil des Wassertanks 35 zusammenfalten kann, wenn dieser für den Reisebetrieb entleert und zusammengeschoben wird.

Wie das Lagerauge 41 in Fig. 7 erkennen läßt, sind die Stützen 2, 3 um quer zu den Achsen 7, 11 sowie horizontal verlaufende Achsen gegeneinander kippbar am Grundgestell 1 angelenkt, wenn die Überschlagschaukel als mobiles Reisegeschäft ausgebildet ist. Dabei sind die Kippachsen in unterschiedlicher Höhe über dem Grundgestell angeordnet, weil sie sich alsdann mit den Naben 4 der Ausleger 5 für den Transport übereinander und somit raumsparend sowie transportsicher ablegen lassen.

Fig. 9 zeigt in Phasen a) - e) den Ablauf eines Fahrzyklus' mit einer Umdrehung der Ausleger 5 sowie einem Überschlag der Gondel 10. Bei der Stellung a) handelt es sich um die Ausgangs- oder Ruhestellung, in der die Fahrgäste ein- und aussteigen können. Die Ausleger 5 sind nach unten gerichtet, und in ihrer radialen Fortsetzung hängt die Gondel 10 darunter. Bei Beginn des Fahrbetriebs werden die Ausleger 5 zunächst im Uhrzeigersinne um den Winkel α ausgelenkt. Dabei hängt die Gondel 10 nach wie vor senkrecht nach unten, so daß deren vertikale Hauptebene mit der Hauptebene der Ausleger 5 den Winkel 180-α einschließt. Wenn diese Winkelstellung erreicht es, deren Größe vorher festgelegt wurde, arretieren die Bremsen 33 die vorgenannte Winkelstellung zwischen den Auslegern 5 und der Gondel 10 (Stellung b).

Nunmehr werden die Ausleger 5 entgegen dem Uhrzeigersinn gedreht und nehmen die arretierte Gondel 10 in unveränderter Relativstellung mit, so daß diese sich in die vom Bild c) veranschaulichte Über-Kopf-Stellung bewegt. Die Stellung c) veranschaulicht zugleich den Moment, in welchem kurz vor Erreichen des oberen Totpunktes (Zenitstellung) der Ausleger 5 der Schwerpunkt der Gondel 10 infolge seiner abgeknickten Stellung gegenüber den Auslegern 5 auf deren andere Seite gelangt ist und deshalb - in der Darstellung von c) bereits ein Übergewichtzur Drehung ebenfalls entgegen dem Uhrzeigersinn erlangt hat. In diesem Moment werden die Bremsen 33 gelöst und die Arretierung beendet.

Damit kann - wie Bild d) zeigt - die Gondel 10 abkippen und entgegen dem Uhrzeigersinn eine Drehung vollführen. Weil die Ausleger 5 sich dabei weiter drehen, unterstützen sie den Überschlag der Gondel 10, der etwa in waagerechter Lage der Ausleger 5 erfolgt, wie dies das Bild e) zeigt.

## Patentansprüche

1. Überschlagschaukel mit einer Fahrgastgondel (10), die zwischen zwei parallelen Auslegern (5) derart pendelnd aufgehängt ist,
daß sie um ihre Pendelachse (11) freie Überschläge ausführen kann, und welche ihrerseits um eine horizontal verlaufende Achse (7) drehbar gelagert und motorisch antreibbar sind, die auf einem Grundgestell (1) mittels einer vertikalen Stütze (2; 3) gehalten ist, wobei die Fahrgastsitze (13) mit geringem Abstand ihrer Kopfbereiche von der Pendelachse (11) so in der Fahrgastgondel (10) angeordnet sind, daß die Blickrichtung der Fahrgäste senkrecht zur Pendelachse (11) verläuft,
wobei die Ausleger (5) zwischen zwei auf dem Grundgestell (1) angeordneten Stützen (2, 3) gelagert sind, wobei lediglich zwei Reihen (12) von mehreren nebeneinander angeordneten Fahrgastsitzen (13) vorgesehen und gleich gerichtet terrassenförmig in unterschiedlicher Höhe in der Fahrgastgondel (10) angeordnet sind, und wobei der horizontal Abstand der Kopfstützen (14) der hinteren Reihe von der davorliegenden Pendelacshe (11) größer als der horizontale Abstand der Kopfstützen (14) der vorderen Reihe von der dahinterliegenden Pendelachse ist.

2. Überschlagschaukel nach Anspruch 1,
dadurch gekennzeichnet, daß den Pendellagern (11a) der Fahrgastgondel (10) Arretierungsvorrichtungen (33) zugeordnet sind, mit denen die Fahrgastgondel (10) in bestimmter Winkellage (α) zu den Auslegern (5) diesen gegenüber fixierbar ist.

3. Überschlagschaukel nach Anspruch 2,
dadurch gekennzeichnet, daß jede Arretierungsvorrichtung aus einer Bremse (33) besteht, welche im Ausleger (5) konzentrisch zu einer am gondelseitigen Lagerteil angebrachten Bremstrommel (31) angeordnet ist.

4. Überschlagschaukel nach einem der vorhergehenden Ansprüche, dadürch gekennzeichnet, daß jeder Pendelarm (10a) der Fahrgastgondel (10) kardanisch auf einer am Ausleger (5) befestigten Welle (25) mit einerquer zur Pendelachse (11) verlaufenden Achse gehalten und um kleine Winkel gegenüber dem Ausleger (5) auslenkbar ist.

5. Überschlagschaukel nach Anspruch 4,
dadurch gekennzeichnet, daß der Auslenkwinkel durch ein vorgespanntes, ringförmiges Gummielement (28) begrenzt ist, welches auf einem koaxialen Fortsatz (29) der Welle (25) angeordnet und vom Pendelarm (10a, 30) umfaßt ist.

6. Überschlagschaukel nach einem der vorhergehenden Ansprüche, dadurch gekennzeichnet, daß einer der Ausleger(5) quer zu seiner radialen Längserstreckung geteilt ist und die beiden teile um eine zur Drehachse (7) der Ausleger (5) quer verlaufende Achse (15) gegeneinander begrenzt schwenkbar sind.

7. Überschlagschaukel für den Reisebetrieb nach einem der vorhergehenden Ansprüche, dadürch gekennzeichnet, daß zur Belastung des Fahrgestells ein Wassertank (35) vorgesehen ist, der aus teleskopisch ineinanderschiebbaren bzw. koaxial vertikal ausfahrbaren Ringelementen (36 - 39) besteht, wobei am inneren, im ausgefahrenen Zustand oberen Ring (39) ein flexibler, die Ringelemente im ausgefahrenen Zustand auskleidender Behälter befestigt ist, welcher im zusammengeschobenen entleerten Zustand zusammengefaltet ist.

8. Verfahren zum Betreiben einer Überschlagschaukel mit einer Fahrgastgondel (10), die endseits an relativ kurzen Pendelarmen (10a) zwischen zwei parallelen Auslegern (5) pendelnd aufgehängt ist, welche ihrerseits um eine zwischen zwei vertikalen, auf einem Grundgestell (1) angeordneten Stützen (2, 3) verlaufende Achse (7) drehbar gelagert und motorisch antreibbar sind,
dadurch gekennzeichnet, daß zu Beginn eines Fahrzyklus' die Ausleger (5) aus ihrer senkrecht nach unten gerichteten Stellung zunächst entgegen der Vorwärtsdrehrichtung um einen spitzen Winkel (α) ausgelenkt und die Pendelarme (10a) der weiterhin senkrecht hängenden Fahrgastgondel (10) gegenüber den Auslegern (5) arretiert werden, daß hierauf die Ausleger (5) mit der vorwärts angekippten Fahrgastgondel in Vorwärtsrichtung gedreht werden und die Arretierung aufgehoben wird, wenn - kurz vor Erreichen der Ausleger-Zenitstellung - der Gondelschwerpunkt die Senkrechte durch die Pendelasche (11) passiert hat, worauf die Fahrgastgondel (10) einen einzigen freien Überschlag ausführt.

## Claims

1. A loop-the-loop mechanical swing which has a passenger gondola suspended to swing between two parallel booms (5) in such a way that it can execute free loop-the-loops about its axis of swing (11), the said booms in turn being supported to be able to turn and be motor-driven about an axle (7) which runs horizontally and is carried by means of a vertical support (2; 3) an a base (1), the passengers' seats (13) being arranged in the passenger gondola (10) with the region of their heads at a short distance from the axis of swing (11) and in such a way that the passengers are looking in a direction perpendicular to the axis of swing (11), the booms (5) being supported between two supports (2, 3) arranged on the base (1), whilst merely two rows (12) of a number of passengers' seats (3) arranged side by side are provided and arranged terraced at different heights looking the same way in the passenger gondola (10), the horizontal distance of the headrests (14) of the back row from the axis of swing (11) lying in front of them being greater than the horizontal distance of the headrests (14) of the front row from the axis of swing lying behind them.

2. A loop-the-loop mechanical swing as in Claim 1,
characterized in that
locking mechanisms (33) are associated with the pendulum bearings (11a) of the passenger gondola (10), by which the passenger gondola (10) may be located in a certain angular position (α) with respect to the booms (5).

3. A loop-the-loop mechanical swing as in Claim 2,
characterized in that
each locking mechanism consists of a brake (33) which is arranged in the boom (5) concentrically about a brakedrum (31) fitted to the part of the bearing next the gondola.

4. A loop-the-loop mechanical swing as in one of the preceding Claims,
characterized in that
on a shaft (25) fastened to the boom (5) each swing-arm (10a) of the passenger gondola (10) is carried with a Cardan motion by a shaft running transversely to the axis of swing (11), and able to deflect through a small angle with respect to the boom (5).

5. A loop-the-loop mechanical swing as in Claim 4, characterized in that the angle of deflection is limited by a prestressed annular rubber element (28) which is arranged on a coaxial extension (29) from the shaft (25) and is embraced by the swing-arm (10a, 30).

6. A loop-the-loop mechanical swing as in one of the preceding Claims,
characterized in that
one of the booms (5) is subdivided transversely to its radial longitudinal extent and the two parts are able to swing to a limited extent with respect to one another about an axis (15) running transversely to the axis of rotation (7) of the booms (5).

7. A loop-the-loop mechanical swing for travelling service
as in one of the preceding Claims, characterized in that
for loading the chassis a water tank (35) is provided which consists of circular sections (36 - 39) which may be slid into one another telescopically or run out coaxially vertically, whilst a flexible container which lines the circular sections in the run-out state and is folded up in the collapsed and emptied state is fastened to the inner circular section (39) which in the run-out state is at the top.

8. A method of operation of a loop-the-loop mechanical swing
which has a passenger gondola (10) suspended at the ends from relatively short swing-arms (10a) to swing between two parallel booms (5) which in turn are supported to be able to turn and be motor-driven about an axle (7) running between two vertical supports (2, 3) arranged on a base (1), characterized in that
at the start of a running cycle the booms (5) from their position directed vertically downwards are first of all deflected through an acute angle (α) in the opposite direction to their forwards rotation and the swing-arms (10a) of the passenger gondola (10) which is still hanging vertically are locked with respect to the booms (5), that then the booms with the forwards tilted passenger gondola are turned in the forwards direction and the locking is released when - shortly before reaching the zenith position of the booms - the centre of gravity of the gondola has passed through the vertical through the axis of swing (11), whereupon the passenger gondola (10) executes one single free somersault.

## Revendications

1. Balançoire effectuant une boucle, comportant une nacelle à passagers (10) qui est suspendue pour osciller entre deux bras parallèles (5) de telle sorte qu'elle peut effectuer autour de son axe d'oscillation (11) des boucles libres, lesquels bras (5) sont montés rotatifs autour d'un axe (7) s'étendant horizontalement et peuvent être entraînés par un moteur, lequel axe (7) est maintenu sur un bâti de base (1) au moyen d'un support vertical (2, 3), dans laquelle les sièges de passagers (13) sont disposés dans la nacelle à passagers (10) avec une petite distance entre leurs parties de tête et l'axe d'oscillation (11) de telle sorte que la ligne de vue des passagers s'étend perpendiculairement à l'axe d'oscillation (11),
les bras (5) sont montés entre deux supports (2, 3) agencés sur le bâti de base (1),
seulement deux rangées (12) de plusieurs sièges de passagers (13) disposés les uns à côté des autres sont prévues et sont disposées en terrasse à des niveaux différents et avec la même orientation dans la nacelle à passagers (10), et dans laquelle
la distance horizontale entre les appui-tête (14) de la rangée arrière et l'axe d'oscillation (11) situé devant est plus grande que la distance horizontale entre les appui-tête (14) de la rangée avant et l'axe d'oscillation situé derrière.

2. Balançoire effectuant une boucle selon la revendication 1, caractérisée en ce que des dispositifs de blocage (33) sont associés aux paliers d'oscillation (11a) de la nacelle à passagers (10) et permettent de fixer par rapport aux bras (5) la nacelle à passagers (10) dans une position angulaire déterminée (α) par rapport à ces bras (5).

3. Balançoire effectuant une boucle selon la revendication 2, caractérisée en ce que chaque dispositif de blocage est constitué d'un frein (33) qui est agencé dans le bras (5) de façon concentrique à un tambour de frein (31) monté sur l'élément de palier situé du côté de la nacelle.

4. Balançoire effectuant une boucle selon l'une des revendications précédentes, caractérisée en ce que chaque bras d'oscillation (10a) de la nacelle à passagers (10) est tenu à la Cardan sur un arbre (25) qui est fixé au bras (5) et dont l'axe est transversal par rapport à l'axe d'oscillation (11) et en ce qu'il peut être dévié de petits angles par rapport au bras (5).

5. Balançoire effectuant une boucle selon la revendication 4, caractérisée en ce que l'angle de déviation est limité par un élément en caoutchouc (28), annulaire et précontraint, qui est agencé sur un prolongement coaxial (29) de l'arbre (25) et qui est entouré par le bras d'oscillation (10a, 30).

6. Balançoire effectuant une boucle selon l'une des revendications précédentes, caractérisée en ce que l'un des bras (5) est divisé transversalement par rapport à sa dimension longitudinale orientée radialement et en ce que les deux parties peuvent pivoter de façon limitée l'une par rapport à l'autre autour d'un axe (15) transversal par rapport à l'axe de rotation (7) des bras (5).

7. Balançoire effectuant une boucle, en vue d'une exploitation itinérante, selon l'une des revendications précédentes, caractérisée en ce qu'il est prévu pour charger le châssis mobile un réservoir d'eau (35) qui est constitué d'éléments annulaires (36 à 39) s'emboîtant les uns dans les autres de façon télescopique et pouvant être déployés verticalement de façon coaxiale, un récipient flexible qui revêt les éléments annulaires à l'état déployé étant fixé à l'anneau intérieur (39) qui est en haut à l'état déployé et étant replié à l'état vide emboîté.

8. Procédé d'utilisation d'une balançoire effectuant une boucle et comportant une nacelle à passagers (10) qui est suspendue à des bras d'oscillation (10a) relativement courts pour osciller entre deux bras parallèles (5) qui sont montés rotatifs autour d'un axe (7) s'étendant entre deux supports (2, 3) verticaux agencés sur un bâti de base (1) et qui peuvent être entraînés par un moteur,
caractérisé en ce que, au début d'un cycle de fonctionnement, on dévie d'abord les bras (5), à partir de leur position verticale dirigée vers le bas, d'un angle aigu (α) dans le sens opposé à la rotation vers l'avant et on bloque par rapport aux bras (5) les bras d'oscillation (10a) de la nacelle à passagers (10) qui pend alors verticalement et en ce que, ensuite, on fait tourner dans le sens de rotation vers l'avant les bras (5) avec la nacelle à passagers (10) inclinée vers l'avant et on supprime le blocage lorsque, peu avant d'atteindre la position zénithale des bras (5), le centre de gravité de la nacelle (10) est passé à la verticale de l'axe d'oscillation (11), la nacelle à passagers effectuant ensuite une seule boucle libre.
